# DEMANDE DE BREVET EUROPEEN

(11) **EP 4 783 211 A1**
(43) Date de publication de la demande: **29.07.2026**
(21) Numéro de dépôt: 26154404.3
(22) Date de dépôt: 27.01.2026
(51) Int. Cl.: H01H 9/32, H01H 37/76, H01H 85/00, H01H 85/02, H01H 85/38

(54) **CIRCUIT DE PROTECTION POUR UNE INSTALLATION ÉLECTRIQUE, DISPOSITIF DE PROTECTION ET PROCÉDÉ DE PROTECTION ASSOCIÉS**

(30) Priorité: 28.01.2025 FR 2500889
(71) Demandeur: Mersen France SB SAS, 69720 Saint-Bonnet-de-Mure (FR)
(72) Inventeur: MILLIERE, Laurent, 69008 Lyon (FR); DE PALMA, Gianfranco, 49124 Saint Barthélémy d'Anjou (FR); OEUVRARD, Jean-François, 69003 Lyon (FR)
(74) Mandataire: Lavoix

(57) **Abrégé**

Ce circuit de protection (5) pour une installation électrique, comprend un élément fusible (17) et un élément résistif (19), de préférence une varistance à oxyde métallique, est monté en parallèle de l'élément fusible. Un contact mobile (21) est agencé en série de l'élément résistif et de l'élément fusible. Le contact mobile est configuré pour basculer, sous l'effet d'un organe de rappel (23), entre une position fermée de conduction et une position ouverte. Un point de brasure (25) est prévu pour maintenir le contact mobile (21) dans la position fermée. Lorsque l'élément fusible (17) fond, une tension d'arc s'établi aux bornes de l'élément résistif (19), qui génère alors une chaleur suffisante pour faire fondre le point de brasure, laissant le contact mobile passer dans la position ouverte et ouvrant le circuit de protection.

## Description

La présente invention concerne un circuit de protection pour une installation électrique. Elle concerne également un dispositif de protection pour une installation comprenant un tel circuit de protection. Elle concerne enfin un procédé de protection d'une installation électrique comprenant une étape de fourniture d'un tel circuit de protection ou d'un tel dispositif de protection.

Les cartouches fusibles, dites aussi simplement « fusibles », sont des dispositifs de protection bien connus et largement utilisés pour protéger des installations électriques. Ces dispositifs comprennent un élément fusible, apte à fondre dès lors qu'il est traversé par un courant de défaut supérieur à un courant critique prédéterminé, interrompant ainsi la liaison électrique et la circulation du courant de défaut. Les fusibles ont déjà fait l'objet de nombreux développements, menant à des architectures diverses.

Toutefois, quelle que soit l'architecture proposée, deux problématiques demeurent. La première concerne la capacité du fusible à fondre lorsqu'il est traversé par un courant de défaut. La seconde problématique concerne la limitation du courant après la fusion de l'élément fusible, le fusible étant alors dans un état dit « ouvert ». En effet, dans certains cas, la résistance électrique du fusible à l'état ouvert n'est pas suffisante pour assurer l'interruption du courant de défaut, c'est-à-dire la protection de l'installation en cas de défaillance électrique, ce qui peut mener à des pannes, des dégradations matérielles, des accidents ou des incendies. Le problème est d'autant plus critique dans le cas des installations électriques fonctionnant sous courant continu. Certaines normes, ou d'autres exigences techniques, demandent par exemple que la résistance à l'état ouvert soit la plus élevée possible, typiquement supérieure à 1 MΩ - Mega Ohms -. Les documents US-2016/027603-A1, EP-2 070 168-B1 et CN-2 572 641-Y décrivent chacun des circuits de protection de la'rt antérieur.

Le but de l'invention est alors de proposer un circuit de protection permettant de fiabiliser la fonction de protection de l'installation électrique, notamment en garantissant l'interruption du courant de fuite après la fusion de l'élément fusible, tout en offrant une isolation galvanique.

À cet effet, l'invention a pour objet un circuit de protection pour une installation électrique. Ce circuit de protection comprend :
- une première borne,
- une deuxième borne, distincte de la première borne,
- un élément fusible, qui est disposé entre la première borne et la deuxième borne, et qui présente deux extrémités opposées, les deux extrémités incluant une première extrémité, qui est reliée à la première borne, et une deuxième extrémité, l'élément fusible étant configuré pour fondre lorsqu'un courant électrique circulant entre la première extrémité et la deuxième extrémité dépasse un courant critique prédéterminé caractéristique de l'élément fusible, et
- un élément résistif, qui est disposé entre la première borne et la deuxième borne, qui présente deux pattes opposées, incluant une première patte et une deuxième patte, la première patte étant reliée à la première borne.
Selon l'invention, la deuxième extrémité est reliée à la deuxième patte, le circuit de protection comprenant en outre :
- un contact mobile, qui est agencé entre la deuxième patte et la deuxième borne et qui est configuré pour basculer entre une position fermée, dans laquelle le contact mobile relie électriquement la deuxième patte à la deuxième borne, et une position ouverte, dans laquelle le contact mobile est à distance de la deuxième patte et ne relie pas électriquement la deuxième patte à la deuxième borne ;
- un organe de rappel, qui tend à faire passer le contact mobile de la position fermée à la position ouverte, et
- un point de brasure, qui est configuré pour maintenir le contact mobile dans la position fermée lorsque le point de brasure n'est pas fondu, et pour laisser le contact mobile passer de la position fermée à la position ouverte sous l'effet de l'organe de rappel lorsque le point de brasure est fondu.

Grâce à l'invention, l'apparition d'une tension d'arc aux bornes du circuit de protection entraîne, pendant et après la fusion de l'élément fusible, une déviation du courant au travers de l'élément résistif, entrainant un échauffement de l'élément résistif puis la fusion du point de brasure. Le contact mobile bascule alors dans la position ouverte, ce qui crée un intervalle physique au sein du circuit de protection. La position ouverte du contact mobile présente ainsi une résistance à l'état ouvert supérieure à la résistance du seul fusible à l'état fondu, notamment du fait de l'espace séparant l'élément résistif du contact mobile en position ouverte, interrompant le passage du courant après la fusion de l'élément fusible, tout en offrant une isolation galvanique.

Suivant d'autres aspects avantageux de l'invention, le circuit de protection comprend une ou plusieurs des caractéristiques suivantes, prises isolément ou suivant toutes les combinaisons techniquement possibles :
- L'élément résistif est une résistance non-linéaire.
- L'élément résistif est une varistance à oxyde métallique.
- L'élément résistif présente une tension nominale, dite première tension nominale, qui est strictement inférieure à une tension nominale du circuit de protection, dite deuxième tension nominale,
   alors que l'élément résistif est configuré pour générer une chaleur suffisante pour faire fondre le point de brasure lorsqu'une tension supérieure à la première tension nominale est appliquée entre la première patte et la deuxième patte.
- La première tension nominale est comprise entre 30% et 70% de la deuxième tension nominale.
- Le circuit de protection comprend :
   - un pare-arc, qui est mobile, entre une position engagée, dans laquelle le pare-arc est interposé entre l'élément résistif et le contact mobile en position ouverte, empêchant le contact mobile de se déplacer de la position ouverte jusqu'à la position fermée, et une position retirée, dans laquelle le pare-arc n'empêche pas le contact mobile de se déplacer de la position ouverte jusqu'à la position fermée,
   - un organe secondaire de rappel, qui est configuré pour rappeler le pare-arc de sa position retirée vers la position engagée.
- Le circuit de protection est configuré pour présenter une résistance supérieure à 1 GΩ lorsque le contact mobile est en position ouverte.

L'invention concerne également un dispositif de protection pour une installation électrique, le dispositif de protection comprenant :
- un boîtier, qui est réalisé en un matériau électriquement isolant et qui délimite une cavité, la cavité comprenant une première ouverture et une deuxième ouverture distinctes ; et
- un exemplaire du circuit de protection tel que défini précédemment, le circuit de protection étant logé dans la cavité, la première borne étant positionnée au niveau de la première ouverture et la deuxième borne étant positionnée au niveau de la deuxième ouverture.

Avantageusement:
- le dispositif de protection comprend aussi un matériau pulvérulent, notamment du sable, qui remplit au moins en partie la cavité et qui est prévu pour contribuer à l'extinction d'un arc électrique.

L'invention concerne également un procédé de protection d'une installation électrique, le procédé de protection étant mis en œuvre avec le circuit électrique tel que défini précédemment ou avec le dispositif de protection tel que défini précédemment, le procédé de protection comprenant les étapes suivantes :
- une étape initiale, au cours de laquelle un courant circulant entre la première borne et la deuxième borne est inférieur au courant critique et circule à travers l'élément fusible et le contact mobile ;
- une première étape de fusion, débutant lorsque le courant devient supérieur au courant critique, comprenant une fusion de l'élément fusible ;
- une étape de rupture, débutant lorsque l'élément fusible se rompt, entrainant l'établissement d'une tension d'arc entre la première patte et la deuxième patte ;
- une deuxième étape de fusion, débutant lorsque l'élément fusible est fondu suite à la première étape de fusion, comprenant une circulation d'au moins une partie du courant de fuite entre la première borne et la deuxième borne à travers l'élément résistif et le contact mobile, l'élément résistif générant de la chaleur, provoquant un échauffement, puis une fusion du point de brasure du fait de la chaleur générée par l'élément résistif ;
- une étape de basculement, débutant lorsque le point de brasure est fondu, comprenant le basculement du contact mobile en position ouverte.

Ce procédé induit les mêmes avantages que ceux mentionnés ci-dessus au sujet du circuit de protection de l'invention.

Avantageusement:
- le circuit de protection est tel que défini précédemment et comprend un exemplaire du pare-arc,
- le procédé comprend, en outre, une étape de sécurisation, qui commence lorsque le contact mobile bascule dans la position ouverte et qui comprend le déplacement du pare-arc de la position retirée vers la position engagée.

L'invention apparaîtra plus clairement à la lecture de la description qui va suivre, d'un mode de réalisation d'un circuit de protection, d'un dispositif de protection et d'un procédé de protection, conformes à son principe, donnée uniquement à titre d'exemple non limitatif, et faite en référence aux dessins dans lesquels :
- [Fig. 1] la figure 1 est un schéma d'un dispositif de protection selon l'invention ;
- [Fig. 2] la figure 2 est un schéma du dispositif de protection de la figure 1 lors d'une étape initiale d'un procédé de protection selon l'invention ;
- [Fig. 3] la figure 3 est un schéma du dispositif de protection de la figure 1 lors d'une étape de rupture du procédé de protection ;
- [Fig. 4] la figure 4 est un schéma du dispositif de protection de la figure 1 lors d'une deuxième étape de fusion du procédé de protection ;
- [Fig. 5] la figure 5 est un schéma du dispositif de protection de la figure 1 lors d'une étape de basculement du procédé de protection, et
- [Fig. 6] la figure 6 est un diagramme synoptique illustrant le procédé de protection.

La figure 1 représente un dispositif de protection 1. Le dispositif de protection 1 est destiné à protéger une installation électrique, non représentée, contre des défaillances électriques telles que des courts-circuits ou les surintensités.

Le dispositif de protection 1 est ici une cartouche fusible, dite aussi simplement « fusible ». Le dispositif de protection 1 comprend un boîtier 3 et un circuit de protection 5, qui est reçu dans le boitier 3. Le boîtier 3 permet de protéger, manipuler et remplacer aisément le dispositif de protection 1, tout en assurant une connexion électrique du circuit de protection 5 avec l'installation électrique. Pour cela, le boîtier 3 est réalisé en un matériau électriquement isolant, par exemple en céramique ou en matériau polymère synthétique. Le boitier 3 délimite une cavité 7 et comprend deux ouvertures distinctes, incluant une première ouverture 9 et une deuxième ouverture 11, par lesquelles la cavité 7 débouche vers l'extérieur du boitier 3. Le boîtier 3 est par exemple de forme cylindrique ou parallélépipédique, la première ouverture 9 et la deuxième ouverture 11 étant de préférence situées sur des extrémités opposées du boitier 3.

Avantageusement, la cavité 7 est au moins partiellement remplie d'un matériau pulvérulent 12, notamment du sable, qui est prévu pour contribuer à l'extinction d'un arc électrique pouvant éventuellement survenir dans le circuit de protection 5, en absorbant une partie de l'énergie de l'arc électrique. Cet aspect est détaillé plus loin.

Le circuit de protection 5 est logé dans la cavité 7, chacune des deux ouvertures 9 et 11 permettant une connexion électrique entre le circuit de protection 5 et l'installation électrique.

Le circuit de protection 5 comprend une première borne 13, une deuxième borne 15 distincte de la première borne 13, un élément fusible 17, un élément résistif 19, un contact mobile 21, un organe de rappel 23 et un point de brasure 25. Dans l'exemple représenté sur les figures 1 à 5, le circuit de protection 5 comprend avantageusement un pare-arc 27.

La première borne 13 et la deuxième borne 15 sont respectivement positionnées au niveau de la première ouverture 9 et de la deuxième ouverture 11, de manière à permettre la connexion du circuit de protection 5 à l'installation électrique. Les première et deuxième bornes 13 et 15 sont généralement des parties métalliques ou des fils conducteurs, qui dépassent respectivement de la cavité 7 à travers les première et deuxième ouvertures 9 et 11, comme à la figure 1. En variante non illustrée, les première et deuxième bornes 13 et 15 sont des parties métalliques ou des fils conducteurs situés à l'intérieur de la cavité 7, respectivement en retrait des première et deuxième ouvertures 9 et 11. Dans les deux cas, les première et deuxième bornes 13 et 15 sont accessibles pour un élément conducteur de l'installation électrique, permettant de réaliser les connexions électriques entre le circuit de protection 5 et l'installation électrique.

L'élément fusible 17 est disposé dans la cavité 7 entre la première borne 13 et la deuxième borne 15. L'élément fusible 17 comprend deux extrémités opposées, les deux extrémités incluant une première extrémité 17A et une deuxième extrémité 17B, la première extrémité 17A étant reliée à la première borne 13. L'élément fusible 17 est configuré pour fondre lorsque le courant I circulant entre la première extrémité 17A et la deuxième extrémité 17B dépasse un seuil prédéterminé appelé « courant critique ». L'élément fusible 17 est ici une lame fusible, qui est par exemple réalisé en cuivre ou un de ses alliages, en argent ou un de ses alliages, en aluminium ou un de ses alliages, voire ou en une combinaison de ces matériaux, par exemple une combinaison cuivre/argent. L'élément fusible 17 comprend généralement au moins une portion présentant une section de taille réduite par rapport au reste de l'élément fusible, appelée « section réduite » 17C, qui présente une résistance électrique supérieure au reste de l'élément fusible 17 et qui tend à chauffer préférentiellement lorsque l'élément fusible 17 est traversé par un courant électrique. Dans l'exemple illustré, l'élément fusible 17 comprend trois sections réduites 17C. Ainsi, lorsque le courant électrique I circulant à travers l'élément fusible 17 dépasse le courant critique, la température du matériau de l'élément fusible 17 dépasse une température de fusion du matériau, entrainant la fonte de l'élément fusible 17 au niveau d'une ou plusieurs des sections réduites 17C. On comprend que la valeur du courant critique est fonction notamment de la géométrie et de la nature du matériau de l'élément fusible 17. Le nombre, l'agencement et la forme des sections réduites 17C n'est pas limitatif. En variante non illustrée, plusieurs éléments fusibles 17 sont montés en parallèles. Ainsi, en fonctionnement normal, un courant I circulant dans une partie de l'installation électrique reliée au dispositif de protection 1 traverse le circuit de protection 5. L'objectif du dispositif de protection 1 est d'interrompre la circulation du courant I si le courant I dépasse le courant critique.

L'élément résistif 19 est également disposé dans la cavité 7 entre la première borne 13 et la deuxième borne 15. L'élément résistif 19 présente deux pattes opposées, incluant une première patte 19A et une deuxième patte 19B. La première patte 19A est reliée à la première borne 19B et la deuxième patte 19B est reliée à la deuxième extrémité 17B. Dit autrement, l'élément résistif 19 est connecté en parallèle de l'élément fusible 17. Dans l'exemple représenté à la figure 1, les pattes 19A et 19B comprennent des contacts électriques ajoutés.

L'élément résistif 19 est avantageusement une résistance non linéaire. Par résistance non linéaire, on entend un composant dont la résistance électrique, exprimée en Ohms, varie en fonction d'une tension électrique appliquée à ce composant. De préférence, la résistance non linéaire est dite à coefficient négatif, c'est-à-dire que la valeur de la résistance électrique décroit à mesure que la tension électrique appliquée augmente. Dans l'exemple illustré, la résistance de l'élément résistif 19 décroit en fonction d'une tension U appliquée entre la première patte 19A et la deuxième patte 19B. En variante non illustrée, l'élément résistif 19 est une résistance linéaire. De préférence, la résistance non-linéaire est une varistance à oxyde métallique, avantageusement protégée thermiquement. Dans l'exemple préférentiel illustré, la varistance à oxyde métallique est une varistance à oxyde de Zinc, dite aussi varistance ZnO.

Dans le cas avantageux où l'élément résistif 19 est une varistance à oxyde métallique, l'élément résistif 19 présente une tension nominale d'élément résistif prédéterminée, dite première tension nominale U19, qui est caractéristique de l'élément résistif 19. La première tension nominale U19 est une tension électrique à partir de laquelle la varistance à oxyde métallique devient passante, lorsque ladite tension est appliquée entre la première patte 19A et la deuxième patte 19B de la varistance.

Dans le cadre de l'invention, la première tension nominale U19 est strictement inférieure à une tension nominale du circuit de protection 5, dite deuxième tension nominale U5. La deuxième tension nominale U5 correspond à une tension maximale que peut supporter le circuit de protection 5 sans risque de détérioration ou de défaillance. En particulier, lorsque le dispositif de protection 1 est appelé à être utilisé dans une installation électrique alimentée par une source de puissance continue, la deuxième tension nominale U5 correspond à une tension continue de la source de puissance.

À l'inverse, si la première tension nominale U19 est trop réduite par rapport à la deuxième tension nominale U5, l'élément résistif 19 risque de se détériorer, notamment d'exploser, lorsque la deuxième tension nominale U5 est appliquée aux bornes de l'élément résistif. Ainsi la première tension nominale U19 est de préférence comprise entre 30% et 70% de la deuxième tension nominale U5, de préférence encore entre 40% et 60% de la deuxième tension nominale U5, par exemple égale à 50% de la deuxième tension nominale U5. L'élément résistif 19 est caractérisé par une résistance R19, exprimée en Ohms, la résistance R19 étant avantageusement fonction de la tension appliquée aux pattes de l'élément résistif 19. Lorsqu'une tension électrique U est appliquée aux pattes de l'élément résistif 19, l'élément résistif 19 dégage de la chaleur, notamment par effet Joule. En courant continu, la chaleur dégagée est proportionnelle à la tension U appliquée au carré, divisée par la résistance R19 - autrement dit proportionnelle à U²/(R19) -.

Le contact mobile 21 est agencé entre la deuxième patte 19B et la deuxième borne 15. Le contact mobile 21 est par exemple d'un élément métallique déformable. Le contact mobile 21 est configuré pour basculer entre une position fermée et une position ouverte. Les figures 1 à 4 montrent le contact mobile 21 dans la position fermée, le circuit de protection 5 est alors dans une configuration fermée, tandis ce que la figure 5 montre le contact mobile 21 dans la position ouverte. Le circuit de protection 5 est alors dans une configuration ouverte.

Dans la position fermée, le contact mobile 21 relie électriquement la deuxième patte 19B à la deuxième borne 15. La circulation du courant I est alors possible entre la deuxième patte 19B et la deuxième borne 15.

Dans la position ouverte, le contact mobile 21 est à distance de la deuxième patte 19B et ne relie pas électriquement la deuxième patte 19B à la deuxième borne 15. Dit autrement, il existe en position ouverte un espace non nul entre le contact mobile 21 et la deuxième patte 19B. Cet espace est rempli d'air ou de sable et empêche la circulation du courant I entre la deuxième patte 19B et la deuxième borne 15. Dit autrement, le contact mobile 21 présente une résistance apparente lorsqu'il est en position ouverte. Le circuit de protection 5 est configuré pour que, en configuration ouverte, cette résistance apparente soit supérieure à 1 GΩ - giga Ohms -, ce qui se traduit en conditions sur la distance entre la deuxième patte 19B et le contact mobile 21 en position ouverte et sur les matériaux constitutifs de ces éléments, et peut être obtenu empiriquement.

L'organe de rappel 23 est par exemple un ressort ou un élément métallique élastiquement déformable, dont au moins une partie est solidaire du contact mobile 21. L'organe de rappel 23 tend, par retour élastique, à faire passer le contact mobile 21 de la position fermée à la position ouverte. Ainsi, en l'absence d'autres forces, le contact mobile 21 tend à se positionner naturellement en position ouverte sous l'effet de l'organe de rappel 23. Lors de la fabrication du circuit de protection 5 ou du dispositif de protection 1, le contact mobile 21 est maintenu en position fermée au moyen du point de brasure 25.

Sur les figures 1 à 5, le point de brasure 25 est schématiquement représenté à distance de l'élément résistif 19, sachant qu'il peut en être autrement dans la réalité. Avantageusement, le point de brasure 25 est ménagé directement sur la deuxième patte 19B. En variante non représentée mais néanmoins avantageuse, le contact mobile 21 et l'organe de rappel 23 font partie d'un même élément, par exemple une lame métallique qui est déformable élastiquement. Une tel contact mobile est parfois appelé *« pop-contact ».*

Le point de brasure 25 est réalisé en un matériau électriquement conducteur, qui est solide à température ambiante et qui présente une température de fusion relativement basse, typiquement comprise entre environ 70°C et environ 140°C, de préférence comprise entre environ 80°C et environ 120°C, de préférence encore comprise entre environ 90°C et environ 100°C. Par « environ », on entend « aux incertitudes de fabrication et de mesure près », soit par exemple à ±5°C. Le matériau du point de brasure 25 est par exemple un matériau métallique, ou bien un matériau polymère.

L'élément résistif 19 est configuré pour générer une chaleur suffisante pour faire fondre le point de brasure 25 lorsque la tension U appliquée entre la première patte 19A et la deuxième patte 19B est supérieure à la première tension nominale U19. Autrement dit, le point de brasure 25 est configuré pour fondre sous l'effet de la chaleur dégagée par l'élément résistif 19, lorsqu'une tension électrique suffisante est appliquée à l'élément résistif 19.

Lorsque le point de brasure 25 est sous forme solide, ce qui est le cas lorsque le dispositif de protection 1 est dans un état dit « état initial », comme représenté notamment sur la figure 1, le point de brasure 25 maintient le contact mobile 21 au contact de la deuxième patte 19B. Dit autrement, tant qu'une température du point de brasure 25 est inférieure à la température de fusion associée au matériau du point de brasure 25, le point de brasure 25 maintient le contact mobile 21 dans la position fermée.

Lorsqu'une température du point de brasure 25 atteint ou dépasse la température de fusion associée au matériau du point de brasure 25, autrement dit lorsque le point de brasure 25 est fondu, le contact mobile 21 n'est plus maintenu dans la position fermée. Le retour élastique de l'organe de rappel 23 éloigne le contact mobile 21 de la deuxième patte 19B. Dit autrement, le point de brasure 25, lorsqu'il est fondu, laisse le contact mobile 21 passer de la position fermée à la position ouverte sous l'effet de l'organe de rappel 23.

Le pare-arc 27, dit aussi « *arc shield »* en anglais, sert à protéger le contact mobile 21 et la deuxième borne 15 contre d'éventuels arcs électriques générés lorsque le contact mobile 21 passe de la position fermée à la position ouverte. Le pare-arc 27 est réalisé en un matériau électriquement isolant, par exemple un matériau polymère synthétique. Le pare-arc 27 est mobile, entre :
- une position engagée, dans laquelle le pare-arc 27 est interposé entre l'élément résistif 19 et le contact mobile 21 en configuration ouverte, empêchant le contact mobile 21 de se déplacer, depuis la configuration ouverte, jusqu'à la position fermée, et
- une position retirée, dans laquelle le pare-arc 27 n'empêche pas le contact mobile 21 de se déplacer de la configuration ouverte jusqu'à la position fermée.

Le pare arc 27 est représenté en position retirée aux figures 1 à 4, et en position engagée à la figure 5.

Le circuit de protection 5 comprend aussi un organe secondaire de rappel 28, qui est configuré pour rappeler le pare-arc 27 de sa position retirée vers la position engagée. L'organe secondaire de rappel 28 comprend par exemple un ou plusieurs ressorts.

Tant que le contact mobile 21 est en position fermée, le pare-arc 27 est maintenu dans la position retirée. Par exemple, le contact mobile 21 bloque physiquement le pare-arc 27 en position retirée.

Lors de la fabrication du circuit de protection 5 ou du dispositif de protection 1, le circuit de protection 5 est dans un l'état initial, dans lequel :
- l'élément fusible 17 n'est pas fondu, et
- le point de brasure 25 n'est pas fondu et maintient le contact mobile en position fermée, lequel maintient le pare-arc 27 en position retirée.

Lorsque le point de brasure 25 fond, le contact mobile 21 se déplace de la position fermée vers la position ouverte sous l'effet de l'organe de rappel 23, et se faisant le contact mobile 21 laisse le pare-arc 27 se déplacer de la position retirée vers la position engagée, sous l'effet de l'organe secondaire de rappel 28. Le pare-arc 27 vient ainsi réaliser une barrière physique entre le contact mobile 21 et l'élément résistif 19, venant couper un éventuel arc électrique entre l'élément résistif 19 et le contact mobile 21, et supprimant tout risque d'une fermeture accidentelle du contact mobile 21.

Un procédé de protection 100 de l'installation électrique est représenté schématiquement sur la figure 6 et décrit dans la suite de la description. Le procédé de protection 100 est réalisé au moyen du dispositif de protection 1. En variante, le procédé de protection est réalisé au moyen du circuit de protection 5, indépendamment du dispositif de protection 1.

Le procédé de protection 100 comprend une étape initiale 101, une première étape de fusion 103, une étape de rupture 105, une deuxième étape de fusion 107 et une étape de basculement 109.

À l'état initial du circuit de protection 5, comme représenté sur les figures 1 et 2, ni l'élément fusible 17 ni le point de brasure 25 ne sont fondus et le contact mobile 21 est en position fermée. Le pare-arc 27 est en position retirée.

La figure 2 schématise la circulation du courant lors de l'étape initiale 101 et de la première étape de fusion 103. La circulation du courant au travers des divers éléments du circuit de protection 5 est représentée par une série de flèches.

Lors de l'étape initiale 101, le courant de fuite I est inférieur au courant critique caractérisant l'élément fusible 17 et circule entre la première borne 13 et la deuxième borne 15 à travers l'élément fusible 17 et le contact mobile 21. En effet, la résistance équivalente d'un trajet passant par l'élément fusible 17 et le contact mobile 21 est très inférieure à la résistance entre la première patte 19A et la deuxième patte 19B de l'élément résistif 19.

L'étape initiale 101 dure tant que le courant I est inférieur au courant critique.

La première étape de fusion 103 débute lorsque le courant I devient supérieur au courant critique. Lors de la première étape de fusion 103, le courant I continue de circuler à travers l'élément fusible 17 et le contact mobile 21 et l'élément fusible 17 fond.

Au bout d'une certaine durée dépendante du circuit de protection 5 et de l'intensité du courant I, l'élément fusible 17 se rompt en un ou plusieurs endroits, en particulier au niveau des sections réduites 17C, entrainant l'apparition d'un ou plusieurs arcs électriques entre la première extrémité 17A et la deuxième extrémité 17B de l'élément fusible 17, comme représenté sur la figure 3. Le ou les arcs électriques entrainent l'établissement d'une tension d'arc U entre la première extrémité 17A et la deuxième extrémité 17B de l'élément fusible 17, autrement dit, par continuité des potentiels électriques, entre la première patte 19A et la deuxième patte 19B de l'élément résistif 19. La tension aux bornes de l'élément résistif 19 étant non-nulle, un courant commence à circuler à travers l'élément résistif 19, ce qui réduit d'autant le courant circulant à travers l'élément.

Une partie du courant I circule alors à travers l'élément résistif 19, tandis que le reste du courant I circule à travers l'élément fusible 17, sous forme d'arc électrique. Cela est représenté sur la figure 3 et correspond à l'étape de rupture 105.

Le passage d'une partie du courant I à travers l'élément résistif 19, disposé en parallèle de l'élément de fusible 17, permet d'atténuer rapidement l'arc électrique. À mesure que l'élément fusible 17 fond et se détruit, la longueur totale d'arc électrique augmente, ce qui augmente d'autant la tension d'arc. On comprend que, au maximum, la tension d'arc est égale à la tension de fonctionnement de l'installation électrique, autrement dit la deuxième tension nominale U5 du circuit de protection 5. L'élément résistif 19 étant avantageusement non linéaire et à coefficient négatif, la résistance électrique apparente de l'élément résistif 19 décroit à mesure que la tension d'art augmente, ce qui laisse augmenter le courant circulant à travers l'élément résistif 19, et fait donc réduire le courant traversant l'élément fusible 17 - contribuant à l'extinction du ou des arcs électriques.

Une fois le ou les arcs électriques éteints, le dispositif de protection 5 se trouve dans la configuration de la figure 4. L'intégralité du courant I circule alors à travers l'élément résistif 19. On comprend que dès qu'un courant électrique circule à travers l'élément résistif 19, l'élément résistif 19 commence à chauffer. En particulier, puisque l'élément résistif 19 est configuré pour générer une chaleur suffisante pour faire fondre le point de brasure 25 lorsqu'une tension supérieure à la première tension nominale U19 est appliquée entre la première patte 19A et la deuxième patte 19B, le point de brasure 25 est échauffé et se met à fondre du fait de la chaleur générée par l'élément résistif 19. Il s'agit de la deuxième étape de fusion 107.

L'étape de basculement 109, représentée sur la figure 5, débute lorsque le point de brasure 25 est fondu. De par les caractéristiques du contact mobile 21 et de l'organe de rappel 23 explicitées précédemment, le contact mobile 21 bascule dans la position ouverte. Le mouvement du contact mobile 21 de la position fermée vers la position ouverte est représenté par une flèche F109 à la figure 5. Du fait de la résistance équivalente de l'espace créé entre la deuxième patte 19B et le contact mobile 21, le courant I ne peut plus circuler entre la première borne 13 et la deuxième borne 15.

En outre, le contact mobile 21 en position ouverte ménage physiquement un intervalle dans le circuit de protection 5. On comprend alors que l'invention permet d'assurer une résistance à l'état ouvert, correspondant à la position ouverte du contact mobile 21, bien supérieure à la résistance à l'état ouvert obtenu par l'élément de fusible 17 seul. En particulier, l'invention permet d'atteindre une résistance à l'état ouvert supérieure à 1 GΩ - giga-ohms, soit 10⁹ Ohms -, ce qui réduit les courants de fuite en cas d'utilisation avec une source de puissance continue, autrement dit présente une protection galvanique. En outre, la capacité du dispositif de protection 1 à interrompre des courants de faible intensité n'est pas affectée par la présente structure par rapport à l'élément de fusible 17 seul.

Dans le cas où le circuit de protection 5 comprend le pare-arc 27, le procédé de protection inclut avantageusement une étape de sécurisation 111, qui est postérieure à l'étape de basculement 109, l'étape de sécurisation 111 commençant lorsque le contact mobile 21 bascule dans la position ouverte et comprenant le déplacement du pare-arc 27 de la position retirée vers la position engagée. L'étape de sécurisation 111 apporte une sécurité supplémentaire, par la mise en place d'une barrière physique entre le contact mobile 21 et l'élément résistif 19.

À la fin du procédé de protection décrit ci-dessus, le dispositif de protection 1, grâce au boîtier 3, peut aisément être remplacé par un nouveau dispositif de protection 1 à l'état initial, c'est-à-dire dont l'élément de fusible 17 et le point de brasure 25 ne sont pas fondus, afin de faire fonctionner de nouveau l'installation électrique.

Dans l'exemple illustré, le dispositif de protection 1 délimite la cavité 7, qui reçoit le circuit de protection 5 et l'élément fusible 17, la cavité 7 était avantageusement remplie d'un matériau pulvérulent 12, notamment du sable.

En variante non illustrée, l'élément fusible 17 est reçu dans une cartouche fusible, qui est elle-même reçue dans la cavité 7 et qui est avantageusement remplie d'un matériau pulvérulent, tel que du sable. Cela facilite la manipulation de l'élément fusible 17, notamment lors de la fabrication du circuit de protection 5, les lames fusibles étant typiquement très fines et fragiles.

Selon une autre variante non représentée, le circuit de protection 5 est utilisé en dehors du boîtier 3. Par exemple, le circuit de protection 5 est directement monté en série de l'installation électrique. Avantageusement, l'élément fusible 17 est alors reçu dans une cartouche fusible, laquelle est de préférence remplie de sable.

Toute caractéristique décrite ci-dessus pour un mode de réalisation ou une variante, peut être mise en œuvre également dans les autres modes de réalisation et variantes décrits ci-dessus, pour autant que techniquement possible.

## Revendications

1. Circuit de protection (5) pour une installation électrique, comprenant :
- une première borne (13) ;
- une deuxième borne (15), distincte de la première borne (13) ;
- un élément fusible (17), qui est disposé entre la première borne (13) et la deuxième borne (15), et qui présente deux extrémités opposées, les deux extrémités incluant une première extrémité (17A), qui est reliée à la première borne (13), et une deuxième extrémité (17B), l'élément fusible (17) étant configuré pour fondre lorsqu'un courant électrique (I) circulant entre la première extrémité (17A) et la deuxième extrémité (17B) dépasse un courant critique prédéterminé caractéristique de l'élément fusible (17) ; et
- un élément résistif (19), qui est disposé entre la première borne (13) et la deuxième borne (15), qui présente deux pattes (19A, 19B) opposées, incluant une première patte (19A) et une deuxième patte (19B), la première patte (19A) étant reliée à la première borne (13) ;
**caractérisé en ce que** :
- la deuxième extrémité (17B) est reliée à la deuxième patte (19B) ;
- le circuit de protection (5) comprend en outre :
• un contact mobile (21), qui est agencé entre la deuxième patte (19B) et la deuxième borne (15) et qui est configuré pour basculer entre une position fermée, dans laquelle le contact mobile (21) relie électriquement la deuxième patte (19B) à la deuxième borne (15), et une position ouverte, dans laquelle le contact mobile (21) est à distance de la deuxième patte (19B) et ne relie pas électriquement la deuxième patte (19B) à la deuxième borne (15) ;
• un organe de rappel (23), qui tend à faire passer le contact mobile (21) de la position fermée à la position ouverte, et
• un point de brasure (25), qui est configuré pour maintenir le contact mobile (21) dans la position fermée lorsque le point de brasure (25) n'est pas fondu, et pour laisser le contact mobile (21) passer de la position fermée à la position ouverte sous l'effet de l'organe de rappel (23) lorsque le point de brasure (25) est fondu.

2. Circuit de protection (5) selon la revendication 1, dans lequel l'élément résistif (19) est une résistance non-linéaire.

3. Circuit de protection (5) selon la revendication 2, dans lequel l'élément résistif (19) est une varistance à oxyde métallique.

4. Circuit de protection (5) selon la revendication 3, dans lequel :
- l'élément résistif (19) présente une tension nominale, dite première tension nominale (U19), qui est strictement inférieure à une tension nominale du circuit de protection (5), dite deuxième tension nominale (U5), et
- l'élément résistif (19) est configuré pour générer une chaleur suffisante pour faire fondre le point de brasure (25) lorsqu'une tension (U) supérieure à la première tension nominale (U19) est appliquée entre la première patte (19A) et la deuxième patte (19B).

5. Circuit de protection (5) selon la revendication 4, dans lequel la première tension nominale (U19) est comprise entre 30% et 70% de la deuxième tension nominale (U5).

6. Circuit de protection (5) selon l'une quelconque des revendications 1 à 5, dans lequel le circuit de protection (5) comprend :
- un pare-arc (27), qui est mobile, entre :
• une position engagée, dans laquelle le pare-arc (27) est interposé entre l'élément résistif (19) et le contact mobile (21) en position ouverte, empêchant le contact mobile (21) de se déplacer de la position ouverte jusqu'à la position fermée, et
• une position retirée, dans laquelle le pare-arc (27) n'empêche pas le contact mobile (21) de se déplacer de la position ouverte jusqu'à la position fermée,
- un organe secondaire de rappel (28), qui est configuré pour rappeler le pare-arc (27) de sa position retirée vers la position engagée.

7. Circuit de protection (5) selon l'une quelconque des revendications 1 à 6, dans lequel le circuit de protection (5) est configuré pour présenter une résistance supérieure à 1 GΩ lorsque le contact mobile (21) est en position ouverte.

8. Dispositif de protection (1) pour une installation électrique, comprenant :
- un boîtier (3), qui est réalisé en un matériau électriquement isolant et qui délimite une cavité (7), la cavité (7) comprenant une première ouverture (9) et une deuxième ouverture (11) distinctes ; et
- un exemplaire du circuit de protection (5) selon l'une quelconque des revendications 1 à 7, le circuit de protection (5) étant logé dans la cavité (7), la première borne (13) étant positionnée au niveau de la première ouverture (9) et la deuxième borne (15) étant positionnée au niveau de la deuxième ouverture (11).

9. Dispositif de protection (1) selon la revendication 8, dans lequel :
- le dispositif de protection (1) comprend aussi un matériau pulvérulent (12), notamment du sable, qui remplit au moins en partie la cavité (7) et qui est prévu pour contribuer à l'extinction d'un arc électrique.

10. Procédé de protection (100) d'une installation électrique, le procédé de protection étant mis en œuvre avec un circuit électrique conforme à l'une quelconques des revendications 1 à 7 ou avec un dispositif de protection (1) selon l'une quelconque des revendications 8 ou 9, le procédé de protection (100) comprenant les étapes suivantes :
- une étape initiale (101), au cours de laquelle un courant circulant entre la première borne (13) et la deuxième borne (15) est inférieur au courant critique et circule à travers l'élément fusible (17) et le contact mobile (21) ;
- une première étape de fusion (103), débutant lorsque le courant devient supérieur au courant critique, comprenant une fusion de l'élément fusible (17) ;
- une étape de rupture (105), débutant lorsque l'élément fusible (17) se rompt, entrainant l'établissement d'une tension d'arc entre la première patte (19A) et la deuxième patte (19B) ;
- une deuxième étape de fusion (107), débutant lorsque l'élément fusible est fondu suite à la première étape de fusion (103), comprenant une circulation d'au moins une partie du courant de fuite (I) entre la première borne (13) et la deuxième borne (15) à travers l'élément résistif (19) et le contact mobile (21), l'élément résistif (19) générant de la chaleur, provoquant un échauffement, puis une fusion du point de brasure (25) du fait de la chaleur générée par l'élément résistif (19) ;
- une étape de basculement (109), débutant lorsque le point de brasure (25) est fondu, comprenant le basculement du contact mobile (21) en position ouverte.

11. Procédé de protection (100) selon la revendication 10, dans lequel :
- le circuit de protection (5) est selon la revendication 6,
- le procédé comprend, en outre, une étape de sécurisation (111), qui commence lorsque le contact mobile (21) bascule dans la position ouverte et qui comprend le déplacement du pare-arc (27) de la position retirée vers la position engagée.
